# EUROPÄISCHE PATENTANMELDUNG

(11) **EP 4 591 998 A1**
(43) Veröffentlichungstag der Anmeldung: **30.07.2025**
(21) Anmeldenummer: 24212049.1
(22) Anmeldetag: 11.11.2024
(51) Int. Cl.: B08B 9/30, B08B 9/34

(54) **VERFAHREN UND VORRICHTUNG ZUR ENERGIERÜCKGEWINNUNG AN EINER FLASCHENREINIGUNGSMASCHINE**

(30) Priorität: 26.01.2024 DE 102024102266
(71) Anmelder: Krones AG, 93073 Neutraubling (DE)
(72) Erfinder: Bielmeier, Heinrich, 93073 Neutraubling (DE)
(74) Vertreter: Grünecker Patent- und Rechtsanwälte PartG mbB

(57) **Zusammenfassung**

Die erfindungsgemäße Behälterreinigungsvorrichtung (100, 200, 300) umfasst eine Reinigungszone (91, 92) zum Reinigen der Behälter; eine Abkühlzone (93) zum Abkühlen der Behälter, wobei ein mit Wasserdampf beladener Luftstrom (15) erzeugbar ist; und eine Wärmetransportvorrichtung (80) mit einem Arbeitsmedium (81) zum Aufnehmen von Wärme aus dem Wasserdampf des Luftstroms und zum Zuführen von aufgenommener Wärme in die Reinigungszone.

## Beschreibung

### Gebiet der Erfindung

Die Erfindung betrifft eine Behälterreinigungsvorrichtung sowie ein Verfahren zum Reinigen von Behältern.

### Stand der Technik

Für die Reinigung von Flaschen haben sich spezielle Behälterreinigungsanlagen etabliert. Für den Reinigungsprozess ist es erforderlich die Flaschen zunächst anzuwärmen und anschließend wieder abzukühlen. Dieser Prozess führt dazu, dass sich innerhalb der Anlage mit Feuchtigkeit gesättigte Luft befindet. Da die Luft durch den Kontakt mit der kühleren Außenluft kondensiert, befinden sich an den Öffnungen der Anlage Luftabsaugungen, um das Austreten der feuchten Luft in die Umgebung zu unterbinden. Bei der Absaugung geht jedoch die in der feuchten Luft gespeicherte Wärmeenergie verloren.

### Beschreibung der Erfindung

Aufgabe der Erfindung ist es, die oben genannten Nachteile zumindest teilweise zu mildern oder zu beseitigen.

Die Aufgabe wird gelöst durch eine Vorrichtung nach Patentanspruch 1.

Die erfindungsgemäße Behälterreinigungsvorrichtung umfasst eine Reinigungszone zum Reinigen der Behälter; eine Abkühlzone zum Abkühlen der Behälter, wobei ein mit Wasserdampf beladener Luftstrom erzeugbar ist; und eine Wärmetransportvorrichtung mit einem Arbeitsmedium zum Aufnehmen von Wärme aus dem Wasserdampf des Luftstroms und zum Zuführen von aufgenommener Wärme in die Reinigungszone. Die Behälterreinigungsvorrichtung kann insbesondere eine Flaschenreinigungsvorrichtung sein.

Die erfindungsgemäße Vorrichtung hat den Vorteil, dass der mit Wasserdampf angereicherten oder gesättigten Luft Energie entzogen und der Reinigungszone zugeführt werden kann. Dadurch wird ein Energieverlust vermieden oder verringert.

Die erfindungsgemäße Vorrichtung kann wie folgt weitergebildet werden.

Die Wärmetransportvorrichtung kann eine Wärmepumpe zum Erhöhen der Temperatur des Arbeitsmediums nach dem Aufnehmen von Wärme aus dem Wasserdampf des Luftstroms und vor dem Zuführen von aufgenommener Wärme in die Reinigungszone umfassen. Auf diese Weise kann die Effizienz der Übertragung der Energie auf ein Fluid in der Reinigungszone verbessert werden.

Das Arbeitsmedium kann Wärme aus Kondensationsenthalpie des Wasserdampfs aufnehmen. Die im Wasserdampf gespeicherte Energie (Verdampfungsenthalpie) ist vergleichsweise hoch und kann als Kondensationsenthalpie rückgewonnen werden.

Zum Aufnehmen der Wärme aus dem Luftstrom kann wenigstens ein erster vom Arbeitsmedium durchströmter Wärmetauscher in der Abkühlzone vorgesehen sein. Zudem kann zum Zuführen von Wärme aus dem Arbeitsmedium in die Reinigungszone wenigstens ein zweiter vom Arbeitsmedium durchströmter Wärmetauscher in der Reinigungszone vorgesehen sein. Dieses bietet den Vorteil, dass ein Kreislauf des Arbeitsmediums vorgesehen sein kann, um die Wärme an einer Stelle aufzunehmen und an anderer Stelle wieder abzugeben, ohne dass ein direkter Kontakt zwischen dem Arbeitsmedium und einem anderen Fluid erforderlich wäre.

Es kann wenigstens ein weiterer Wärmetauscher vorgesehen sein, um Wärmeenergie aus der Abkühlzone und/oder aus Abwasser der Reinigungszone im Arbeitsmedium aufzunehmen. Dies führt zu einer weiteren Energierückgewinnung.

In der Behälterreinigungsvorrichtung kann die aufgenommene Wärme zum Erwärmen wenigstens einer Reinigungsflüssigkeit in der Reinigungszone zuführbar sein.

Insbesondere kann die aufgenommene Wärme einer Reinigungsflüssigkeit in einer Vorbehandlungszone oder Aufwärmzone für die Behälter in der Reinigungszone zugeführt werden. Dies ist vorteilhaft, da an diesen Stellen Energie zum Erwärmen benötigt wird.

Der Luftstrom kann wenigstens teilweise entlang einer Transportrichtung der Behälter in der Abkühlzone verlaufen.

Dabei können die Behälter entlang der Transportrichtung von einer ersten, höheren zu einer zweiten, niedrigeren Temperatur abgekühlt werden, wobei der Luftstrom, der durch die vom Arbeitsmedium aufgenommene Wärme gekühlt wurde, entgegen der Transportrichtung der Behälter geleitet und Behältern mit der ersten Temperatur wieder zugeführt werden kann.

Dies kann dahingehend weitergebildet werden, dass dazu wenigstens ein Kanal zum Leiten des gekühlten Luftstroms entgegen der Transportrichtung der Behälter vorgesehen sein kann.

Die oben genannte Aufgabe wird ebenfalls gelöst durch das Verfahren nach Patentanspruch 10.

Das erfindungsgemäße Verfahren zum Reinigen von Behältern, insbesondere von Flaschen, umfasst die Schritte: Reinigen der Behälter in einer Reinigungszone; Abkühlen der Behälter in einer Abkühlzone, wobei ein mit Wasserdampf beladener Luftstrom erzeugt wird; und Aufnehmen von Wärme aus dem Wasserdampf des Luftstroms in ein Arbeitsmedium und Zuführen von aufgenommener Wärme aus dem Arbeitsmedium in die Reinigungszone mittels einer Wärmetransportvorrichtung, wobei die Wärme insbesondere aus Kondensationsenthalpie des Wasserdampfs aufgenommen wird.

Die Vorteile des erfindungsgemäßen Verfahrens und dessen Weiterbildungen entsprechen jenen der erfindungsgemäßen Vorrichtung und deren Weiterbildungen.

Das erfindungsgemäße Verfahren kann wie folgt weitergebildet werden.

Das Verfahren kann den folgenden weiteren Schritt aufweisen: Erhöhen der Temperatur des Arbeitsmediums nach dem Aufnehmen von Wärme aus dem Wasserdampf des Luftstroms und vor dem Zuführen von aufgenommener Wärme in die Reinigungszone mit einer Wärmepumpe.

Es kann der weitere Schritt des Abkühlens der Behälter entlang einer Transportrichtung der Behälter von einer ersten, höheren zu einer zweiten, niedrigeren Temperatur vorgesehen sein.

Dabei können die folgenden weiteren Schritte durchgeführt werden: Leiten des Luftstroms, der durch die vom Arbeitsmedium aufgenommene Wärme gekühlt wurde, entgegen der Transportrichtung der Behälter; und Zuführen des gekühlten Luftstroms zu den Behältern mit der ersten Temperatur.

Weitere Merkmale und beispielhafte Ausführungsformen sowie Vorteile der vorliegenden Erfindung werden nachfolgend anhand der Zeichnung näher erläutert. Es versteht sich, dass diese Ausführungsform nicht den gesamten Bereich der vorliegenden Erfindung erschöpfen kann. Es versteht sich weiterhin, dass einige oder sämtliche der im Weiteren beschriebenen Merkmale auch auf andere Weise miteinander kombiniert werden können.

Das Prinzip der Erfindung lässt sich in ähnlicher und einfacher Weise auf Behälterbehandlungsmaschinen wie Tunnelpasteure oder Tunnelkühler übertragen. Auch in diesen Maschinen entstehen während des Betriebs große Mengen an wasserdampfhaltiger Luft, deren Energiegehalt in Prozessschritten der Vorrichtung selbst oder auch an anderen Stellen genutzt werden kann.

### Kurzbeschreibung der Zeichnungen

- Fig. 1: zeigt eine erste Ausführungsform der erfindungsgemäßen Behälterreinigungsvorrichtung.
- Fig. 2: zeigt eine zweite Ausführungsform der erfindungsgemäßen Behälterreinigungsvorrichtung.
- Fig. 3: zeigt eine dritte Ausführungsform der erfindungsgemäßen Behälterreinigungsvorrichtung.

### Beschreibung der Ausführungsformen

### Vorbemerkungen

Der Reinigungsprozess führt dazu, dass sich innerhalb der Behälterreinigungsvorrichtung mit Feuchtigkeit angereicherte oder gesättigte Luft befindet. Auf Grund der Verdampfungsenthalpie von Wasser enthält diese Luft sehr viel Energie. Wird diese Energie abgesaugt und über einen Kamin in die Umwelt geleitet, so muss die gleiche Energiemenge der Behälterreinigungsvorrichtung über eine Heizung wieder zugeführt werden, um diese auf konstanter Reinigungstemperatur halten zu können. Gleichzeitig ist der warme Luftstrom am Auslauf so gerichtet, dass er von den wärmeren Bädern in Richtung kälterer Auslaufzone (Abkühlzone) strömt. Dies hat zur Folge, dass sich in der Auslaufzone Kondenswasser bildet, welches als Nährboden für Keime fungiert und beim Abtropfen in die gereinigten Behälter (Flaschen) zu einer Kontamination mit dem Kondenswasser führen kann. Zum anderen werden die Behälter (Flaschen) durch den warmen Luftstrom erwärmt, obwohl diese abgekühlt werden sollten, um nicht durch eine höhere Behältertemperatur (Flaschentemperatur) weitere Energie aus dem System zu verlieren.

Die Erfindung sieht in einer Ausführungsform vor, den Abluftvolumenstrom über einen Wärmetauscher zu führen. Durch die kühle Oberflächentemperatur im Wärmetauscher kondensiert das Wasser in dem Luftstrom und die Energie der Verdampfungsenthalpie wird freigesetzt. Dadurch kann das Fluid (Arbeitsmedium), welches den Wärmetauscher durchströmt, erwärmt werden. Koppelt man den Fluidstrom des Wärmetauschers mit einer Wärmepumpe, so kann Energie auf einem Temperaturniveau bereitgestellt werden, welches zum Heizen der Reinigungsmaschine verwendet werden kann, z.B. zum Heizen der Vorbehandlungszone.

In einer weiteren Ausführungsform der Erfindung ist es möglich, den Luftvolumenstrom innerhalb der Reinigungsvorrichtung umzukehren, d.h. entgegen der Behälterbewegungsrichtung strömen zu lassen. Hierbei wird die Ansaugöffnung der Absaugung weiter ins Innere der Maschine verlagert, z.B. in den Bereich des Beginns der Abkühlzone der Flaschen. Die abgesaugte Luft wird über den Wärmetauscher geführt. Die gekühlte Luft kann anschließend, geleitet über ein Kanalsystem, der Reinigungsvorrichtung an der Behälter- (Flaschen)-abgabe, bzw. an der Stelle wo sich die Absaugung befindet, wieder zugeführt werden. Dies verhindert die Bildung von Kondensat am Auslauf der Behälter (Flaschen) und unterstützt die Trocknung und Abkühlung der Behälter.

Eine Erweiterung der Ausführungsform sieht vor, den Luftwärmetauscher (mit dem Energie der Verdampfungsenthalpie aus dem Luftstrom auf das Arbeitsmedium übertragen wird) mit einem oder mehreren weiteren Wärmetauscher/n zu koppeln. Dies bietet den Vorteil, dass mit nur einer Wärmepumpe noch mehr Energie der Reinigungsvorrichtung zurückgewonnen werden kann. Bei den weiteren Wärmetauschern kann es sich um Fluidwärmetauscher (also insbesondere Flüssigkeitswärmetauscher) handeln, so dass beispielsweise weitere Energie aus der Rückkühlzone und/oder Abwasser zurückgewonnen werden kann.

### Vorteile der Erfindung

- Energierückgewinnung der Verdampfungsenthalpie aus dem Abluftstrom
- Reinigungsmaschinen mit weniger Energieverbrauch
- Bessere TCO-Kostenrechnung für Kunden
- Geringere Kondensatbildung an der Flaschenabgabe
- Geringere Rekontamination der Behälter
- Bessere Abtrocknung der Flaschen
- Bessere Abkühlung der Flaschen und dadurch weitere Energieeinsparung

### Ausführungsformen der Zeichnungen

Fig. 1 zeigt eine erste Ausführungsform der erfindungsgemäßen Behälterreinigungsvorrichtung 100.

Die Behälterreinigungsvorrichtung 100 umfasst eine Reinigungszone 91, 92 zum Reinigen von Behältern (nicht dargestellt), wobei die Behälter z.B. Flaschen sind. Die Reinigungszone 91, 92 umfasst hier eine Vorbehandlungszone 91, in der die Behälter vorgewärmt und/oder vorgereinigt und/oder Rückstände darauf eingeweicht werden, z.B. durch Bespritzen mit warmem Wasser. Die Reinigungszone umfasst weiterhin eine im Prozessablauf der Vorbehandlungszone 91 nachfolgende Hauptreinigungszone 92, in der die Behälter vollständig gesäubert werden.

Zudem ist eine Abkühlzone 93 zum Abkühlen der Behälter vorgesehen. Dort werden die Behälter allmählich abgekühlt und laufen anschließend aus der Behälterreinigungsvorrichtung 100 aus. In der Abkühlzone 93 wird ein mit Wasserdampf angereicherter Luftstrom 15 erzeugt, indem diese feuchte Luft mit einem Ventilator 20 abgesaugt wird.

Die Behälterreinigungsvorrichtung 100 umfasst weiterhin eine Wärmetransportvorrichtung 80 mit einem Arbeitsmedium 81 zum Aufnehmen von Wärme aus dem Wasserdampf des Luftstroms 15 und zum Zuführen von aufgenommener Wärme in die Reinigungszone 91, 92. Der mit Wasserdampf angereicherten oder gesättigten Luft wird Energie entzogen und der Reinigungszone (Vorbehandlungszone 91 und/oder Hauptreinigungszone 92) zugeführt. Dadurch wird ein Energieverlust vermieden oder reduziert. Das Arbeitsmedium ist ein Fluid in einer Rohrleitung, das Wärme aufnehmen kann. Zum Transport des Arbeitsmediums 81 ist eine Pumpe 70 vorgesehen. Das Arbeitsmedium 81 wird in einem Kreislauf mit einer Verrohrung geführt.

Die Wärmetransportvorrichtung 80 umfasst in dieser Ausführungsform eine Wärmepumpe 40 zum Erhöhen der Temperatur des Arbeitsmediums 81 nach dem Aufnehmen von Wärme aus dem Wasserdampf des Luftstroms 15 und vor dem Zuführen von aufgenommener Wärme in die Reinigungszone 91, 92. Dadurch kann das Arbeitsmedium mit einer erhöhten Temperatur in die Reinigungszone 91, 92 gelangen. Die Effizienz der Übertragung der Energie auf ein Fluid in der Reinigungszone 91, 92 wird durch die erhöhte Temperaturdifferenz zwischen der Temperatur des Arbeitsmediums 81 und der Temperatur des Fluides in der Reinigungszone 91, 92 verbessert. Die Wärmepumpe 40 weist beispielsweise einen Kompressor 41, ein Drosselventil 42 und ein Entspannungsventil 43 auf.

Das Arbeitsmedium 81 nimmt Wärme aus der Kondensationsenthalpie des Wasserdampfs auf. Die im Wasserdampf gespeicherte Energie (Verdampfungsenthalpie) ist relativ hoch und kann als Kondensationsenthalpie rückgewonnen werden.

Zum Aufnehmen der Wärme aus dem Luftstrom 15 ist ein erster vom Arbeitsmedium 81 durchströmter Wärmetauscher 10 in der Abkühlzone 93 vorgesehen. Hier ist ein weiterer Wärmetauscher 30 vorgesehen, um Wärmeenergie aus der Luft oder aus Flüssigkeit in einem weiter innen liegenden Bereich der Abkühlzone 93 in der Nähe von noch heißen Behältern aufzunehmen.

Zudem ist zum Zuführen von Wärme aus dem Arbeitsmedium 15 in die Reinigungszone 91, 92 wenigstens ein zweiter vom Arbeitsmedium durchströmter Wärmetauscher 60 in der Reinigungszone 91, 92 vorgesehen. Der Wärmetauscher 60 erwärmt z.B. Spritzwasser für die Vorreinigung in der Vorbehandlungszone 91. Somit wird ein Kreislauf des Arbeitsmediums 81 bereitgestellt, um die Wärme an einer Stelle 10 aufzunehmen und an anderer Stelle 60 wieder abzugeben, ohne dass ein direkter Kontakt zwischen dem Arbeitsmedium 81 und einem anderen Fluid erforderlich wäre.

In dieser Ausführungsform ist nur beispielhaft ein Wärmetauscher 50 vorgesehen, der stromaufwärts des Arbeitsmediums 81 ein Fluid in der Hauptreinigungszone 92 aufheizt. Dabei ist die Temperatur des Arbeitsmediums 81 am Wärmetauscher 50 höher als am dazu stromabwärts gelegenen Wärmetauscher 60, weil dem Arbeitsmedium 81 bereits Energie entnommen wurde.

Es ist hier, ebenfalls lediglich beispielhaft, ein weiterer Wärmetauscher 30 vorgesehen, um Wärmeenergie aus der Abkühlzone 93 im Arbeitsmedium 81 aufzunehmen. Dies führt zu einer weiteren Energierückgewinnung.

In der Behälterreinigungsvorrichtung 100 kann also die aufgenommene Wärme zum Erwärmen wenigstens einer Reinigungsflüssigkeit in der Reinigungszone 91, 92 zuführbar sein. Insbesondere kann die aufgenommene Wärme einer Reinigungsflüssigkeit in einer Vorbehandlungszone 91 bzw. Aufwärmzone 91 für die Behälter in der Reinigungszone 91, 92 zugeführt werden. Dies ist vorteilhaft, da an diesen Stellen Energie zum Erwärmen benötigt wird.

Fig. 2 zeigt eine zweite Ausführungsform der erfindungsgemäßen Behälterreinigungsvorrichtung 200.

Diese zweite Ausführungsform der Behälterreinigungsvorrichtung 200 entspricht im Wesentlichen der ersten Ausführungsform der Behälterreinigungsvorrichtung 100, wobei für gleiche Elemente gleiche Bezugszeichen verwendet werden.

Der Luftstrom 15 verläuft dabei wenigstens teilweise entlang einer Transportrichtung der Behälter in der Abkühlzone und durchläuft den Wärmetauscher 10 aufgrund der Absaugung durch den Ventilator 20.

Dabei werden die Behälter entlang der Transportrichtung von einer ersten, höheren zu einer zweiten, niedrigeren Temperatur abgekühlt. Der Luftstrom 15, der durch die vom Arbeitsmedium 81 aufgenommene Wärme gekühlt wurde, wird danach entgegen der Transportrichtung der Behälter geleitet und den Behältern mit der ersten Temperatur zugeführt. Dazu ist wenigstens ein Kanal 16 zum Leiten des gekühlten Luftstroms 15 entgegen der Transportrichtung der Behälter vorgesehen. Auf diese Weise wird den abzukühlenden Behältern gekühlte Luft zugeführt.

Fig. 3 zeigt eine dritte Ausführungsform der erfindungsgemäßen Behälterreinigungsvorrichtung 300.

Diese dritte Ausführungsform der Behälterreinigungsvorrichtung 300 entspricht im Wesentlichen der zweiten Ausführungsform der Behälterreinigungsvorrichtung 200, wobei für gleiche Elemente gleiche Bezugszeichen verwendet werden.

Der Unterschied besteht hier darin, dass stromabwärts des Wärmetauschers 10 und stromaufwärts des Wärmetauschers 30 noch ein weiterer Wärmetauscher 51 vorgesehen ist, mit dem Wärmeenergie aus Abwasser der Vorreinigungszone 91 auf das Arbeitsmedium 81 übertragen und rückgewonnen wird. In dieser Ausführungsform fehlt beispielhaft der Wärmetauscher 50 der ersten und zweiten Ausführungsform und das Arbeitsmedium 81 wird mit durch die Wärmepumpe erhöhter Temperatur lediglich durch den Wärmetauscher 60 der Vorreinigungszone 91 geführt, um dort Wärmeenergie an eine Vorreinigungsflüssigkeit zu übertragen.

Die dargestellten Ausführungsformen sind lediglich beispielhaft und der vollständige Umfang der vorliegenden Erfindung wird durch die beigefügten Patentansprüche definiert.

## Patentansprüche

1. Behälterreinigungsvorrichtung (100, 200, 300), wobei die Behälter insbesondere Flaschen sind, umfassend:
eine Reinigungszone (91, 92) zum Reinigen der Behälter;
eine Abkühlzone (93) zum Abkühlen der Behälter, wobei ein mit Wasserdampf beladener Luftstrom (15) erzeugbar ist; und
eine Wärmetransportvorrichtung (80) mit einem Arbeitsmedium (81) zum Aufnehmen von Wärme aus dem Wasserdampf des Luftstroms (15) und zum Zuführen von aufgenommener Wärme in die Reinigungszone (91, 92).

2. Behälterreinigungsvorrichtung (100, 200, 300) nach Anspruch 1, wobei die Wärmetransportvorrichtung (80) eine Wärmepumpe (40) zum Erhöhen der Temperatur des Arbeitsmediums (81) nach dem Aufnehmen von Wärme aus dem Wasserdampf des Luftstroms (15) und vor dem Zuführen von aufgenommener Wärme in die Reinigungszone (91, 92) umfasst.

3. Behälterreinigungsvorrichtung (100, 200, 300) nach Anspruch 1 oder 2, wobei das Arbeitsmedium (81) Wärme aus Kondensationsenthalpie des Wasserdampfs aufnimmt.

4. Behälterreinigungsvorrichtung (100, 200, 300) nach einem der Ansprüche 1 bis 3, wobei zum Aufnehmen der Wärme aus dem Luftstrom (15) wenigstens ein erster vom Arbeitsmedium (81) durchströmter Wärmetauscher (10) in der Abkühlzone (93) vorgesehen ist, und wobei zum Zuführen von Wärme aus dem Arbeitsmedium (81) in die Reinigungszone (91, 92) wenigstens ein zweiter vom Arbeitsmedium (81) durchströmter Wärmetauscher (50, 60) in der Reinigungszone (91, 92) vorgesehen ist.

5. Behälterreinigungsvorrichtung (100, 200, 300) nach Anspruch 4, wobei wenigstens ein weiterer Wärmetauscher (30, 51) vorgesehen ist, um Wärmeenergie aus der Abkühlzone (93) und/oder aus Abwasser der Reinigungszone (91, 92) im Arbeitsmedium (81) aufzunehmen.

6. Behälterreinigungsvorrichtung (100, 200, 300) nach einem der Ansprüche 1 bis 5, wobei aufgenommene Wärme zum Erwärmen wenigstens einer Reinigungsflüssigkeit in der Reinigungszone (91, 92), insbesondere in einer Vorbehandlungszone (91) oder Aufwärmzone (91) für die Behälter in der Reinigungszone (91, 92), zuführbar ist.

7. Behälterreinigungsvorrichtung (100, 200, 300) nach einem der Ansprüche 1 bis 6, wobei der Luftstrom (15) wenigstens teilweise entlang einer Transportrichtung der Behälter in der Abkühlzone (93) verläuft.

8. Behälterreinigungsvorrichtung (100, 200, 300) nach Anspruch 7, wobei die Behälter entlang der Transportrichtung von einer ersten, höheren zu einer zweiten, niedrigeren Temperatur abkühlbar sind, und wobei der Luftstrom (15), der durch die vom Arbeitsmedium (81) aufgenommene Wärme gekühlt wurde, entgegen der Transportrichtung der Behälter leitbar und den Behältern mit der ersten Temperatur zuführbar ist.

9. Behälterreinigungsvorrichtung (100, 200, 300) nach Anspruch 8, wobei wenigstens ein Kanal (16) zum Leiten des gekühlten Luftstroms (15) entgegen der Transportrichtung der Behälter vorgesehen ist.

10. Verfahren zum Reinigen von Behältern, insbesondere von Flaschen, umfassend die Schritte:
Reinigen der Behälter in einer Reinigungszone (91, 92);
Abkühlen der Behälter in einer Abkühlzone (93), wobei ein mit Wasserdampf beladener Luftstrom (15) erzeugt wird; und
Aufnehmen von Wärme aus dem Wasserdampf des Luftstroms (15) in ein Arbeitsmedium (81) und Zuführen von aufgenommener Wärme aus dem Arbeitsmedium (81) in die Reinigungszone (91, 92) mittels einer Wärmetransportvorrichtung (80), wobei die Wärme insbesondere aus Kondensationsenthalpie des Wasserdampfs aufgenommen wird.

11. Verfahren nach Anspruch 10, mit dem weiteren Schritt:
Erhöhen der Temperatur des Arbeitsmediums nach dem Aufnehmen von Wärme aus dem Wasserdampf des Luftstroms (15) und vor dem Zuführen von aufgenommener Wärme in die Reinigungszone (91, 92) mit einer Wärmepumpe (40).

12. Verfahren nach Anspruch 10 oder 11, mit dem weiteren Schritt:
Abkühlen der Behälter entlang einer Transportrichtung der Behälter von einer ersten, höheren zu einer zweiten, niedrigeren Temperatur.

13. Verfahren nach Anspruch 12, mit den weiteren Schritten:
Leiten des Luftstroms (15), der durch die vom Arbeitsmedium (81) aufgenommene Wärme gekühlt wurde, entgegen der Transportrichtung der Behälter; und
Zuführen des gekühlten Luftstroms (15) zu den Behältern mit der ersten Temperatur.
